# EUROPÄISCHE PATENTSCHRIFT

(11) **EP 0 935 767 B1**
(45) Veröffentlichungstag und Bekanntmachung des Hinweises auf die Patenterteilung: **03.04.2002**
(21) Anmeldenummer: 97948832.7
(22) Anmeldetag: 29.10.1997
(51) Int. Cl.: G01V 15/00

(54) **SICHERUNGSELEMENT FÜR DIE ELEKTRONISCHE ARTIKELÜBERWACHUNG**
SECURITY DEVICE FOR ELECTRONIC SURVEILLANCE OF ARTICLES
ELEMENTS DE SECURITE POUR LA SURVEILLANCE ELECTRONIQUE D'ARTICLES

(30) Priorität: 04.11.1996 DE 19645330; 28.02.1997 DE 19708180
(43) Veröffentlichungstag der Anmeldung: 18.08.1999
(73) Patentinhaber: Meto International GmbH, 69434 Hirschhorn/Neckar (DE)
(72) Erfinder: ALTWASSER, Richard, D-76684 Forst (DE); LENDERING, Peter, NL-7061 CR Terborg (NL)
(74) Vertreter: Menges, Rolf, Dipl.-Ing.
(86) Internationale Anmeldenummer: EP9705975
(87) Internationale Veröffentlichungsnummer: WO9820371

(56) Entgegenhaltungen:
- EP-A- 0 665 705
- US-A- 4 792 790
- US-A- 4 818 312
- US-A- 5 241 299

## Beschreibung

Die Erfindung betrifft ein Sicherungselement der im Oberbegriff des Patentanspruchs 1 angegebenen Art. Ein solches sicherungselement ist aus der US-A-4 792 790 bekannt.

Sicherungselemente in Form sog. Resonanzschwingkreis-Etiketten oder -Anhänger werden in zunehmendem Maße bei der Prävention und Erkennung von Diebstählen in Kaufhäusern und Lagern eingesetzt. Die Überwachung geht folgendermaßen vor sich: die Resonanzschwingkreise werden durch ein magnetisches Wechselfeld in der Abfragezone im Eingangs- und Ausgangsbereich der zu überwachenden Einrichtung zur Aussendung eines charakteristischen Erkennungssignals angeregt. Sobald das Überwachungssystem das Erkennungssignal registriert, wird ein Alarm ausgelöst.

Besonders vorteilhaft ist es, wenn die Sicherungselemente deaktiviert werden können, sobald die gesicherte Ware von einem Kunden ordnungsgemäß gekauft worden ist. Bewährt hat sich hierbei die Methode, über die Zufuhr eines entsprechend hohen Energiepulses einen Kurzschluß zwischen den beiden Lagen von Leiterbahnen durch die dielektrische Schicht hindurch zu erzeugen.

Ein deaktivierbares Sicherungselement sowie ein entsprechendes Herstellungsverfahren sind bereits aus der EP 0 665 705 A2 bekannt geworden. Jede der Lagen von Leiterbahnen besteht bei der bekannten Lösung aus einer Vielzahl von Windungen. Die beiden Lagen von Leiterbahnen sind über eine dielektrische Folie miteinander verbunden, die über die gesamte Fläche der Lagen eine im wesentlichen konstante Dicke hat.

Eine Deaktivierung des Sicherungselementes erfolgt auch hier durch die Zufuhr eines ausreichend hohen Energiepulses. Ein Kurzschluß tritt vorzugsweise an mehreren Stellen des Sicherungselementes und ist - statistisch gesehen - gleichmäßig über die gesamte Fläche der Lagen der einander überlappenden Leiterbahnen verteilt.

Obwohl sich der oben beschriebene Resonanzschwingkreis problemlos und sicher deaktivieren läßt, besteht Gefahr, daß er durch mechanische Beanspruchung, insbesondere durch Verbiegen oder Verdrillen, reaktiviert wird - der Kurzschluß ist also durch die mechanische Beanspruchung wieder rückgängig zu machen. Reaktivierung ist ein in hohem Maße unerwünschter Effekt.

Die US-A-5 241 299 beschreibt ein Resonanzfrequenz-Sicherungselement, bestehend aus einer Spule und aus zwei zu beiden Seiten einer durchgehenden elektrischen Folie angeordneten Kondensatorbelägen. Dieses bekannte Sicherungselement hat zwei überlappend angeordnete Lagen von rechteckförmigen Leiterbahnen.

Die eingangs bereits erwähnte US-A-4 792 790 beschreibt ein Sicherungselement, bei dem das Anlegen eines Deaktivierungssignals nicht vorgesehen ist, so daß keinerlei Bezug zu dem Problem der Reaktivierbarkeit eines Sicherungselementes besteht.

Die US-A-4 818 312 beschreibt ein Verfahren zur Herstellung von elektronischen Etiketten. Insbesondere werden bei diesem Verfahren zwei Spulen eines Etiketts mittels Laserenergie in einem ausgewählten Bereich miteinander verschweißt. Zwischen den beiden Spulen ist ebenso wie im Falle der US-A-5 241 299 ein durchgehendes dielektrisches Folienmaterial angeordnet, das die Biegsamkeit des Etiketts beeinflußt und besondere Maßnahmen für die Deaktivierung des Etiketts verlangt.

Der Erfindung liegt die Aufgabe zugrunde, ein Sicherungselement vorzuschlagen, das das Risiko einer Reaktivierung nach erfolgter Deaktivierung herabsetzt.

Die Aufgabe wird bei einem Sicherungselement der eingangs genannten Art mit den im kennzeichnenden Teil des unabhängigen Anspruchs 1 angegebenen Merkmalen gelöst. Vorteilhafte Ausgestaltungen der Erfindung bilden die Gegenstände der abhängigen Ansprüche.

Bei dem Sicherungselement nach der Erfindung erfolgt die Deaktivierung über eine die Leiterbahnen miteinander verbindende dielektrische Klebeschicht, und zwar an den fertigungsbedingten Schwachstellen derselben. Bei dem erfindungsgemäßen Sicherungselement sind die Leiterbahnen lediglich durch die dielektrische Klebeschicht miteinander verbunden, es ist also, im Gegensatz zum Stand der Technik, zwischen den Leiterbahnen nicht noch zusätzlich eine dielektrische Folie od. dgl. vorhanden. Die Festigkeit der beiden Lagen im Bereich der überlappenden Leiterbahnen bedingt deshalb, daß im Falle einer mechanischen Beanspruchung ein Verbiegen der Leiterbahnen in Bereichen auftritt, die in direkter Verlängerung zu den leiterbahnfreien Bereichen zwischen den Windungen der Leiterbahnen liegen. Dieses Verbiegen wird somit, im Gegensatz zum Stand der Technik, durch keine zwischen den Leiterbahnen zusätzlich vorhandene Folien beeinflußt.

Zum Miteinander verbinden der Leiterbahnen des Sicherungselementes mittels einer dielektrischen Klebeschicht kann zumindest eine der beiden Leiterbahnen mit der dielektrischen Klebeschicht kaschiert sein.

Wie bereits an vorhergehender Stelle beschrieben, ist bei dem aus dem Stand der Technik bekannt gewordenen Sicherungselement die Wahrscheinlichkeit, daß ein Kurzschluß auftritt, über den gesamten überlappenden Flächenbereich der beiden Lagen von Leiterbahnen gleich groß. Da durch eine mechanische Beanspruchung ein beliebiger Bereich des Sicherungselementes verbogen oder verdrillt wird, ist konsequenterweise auch die Wahrscheinlichkeit entsprechend groß, daß ein sich zufällig in dem Bereich befindlicher Kurzschluß rückgängig gemacht wird.

Bei der erfindungsgemäßen Ausbildung des Sicherungselementes ist die Gefahr, daß das Sicherungselement durch mechanische Beanspruchung des Sicherungselements reaktiviert wird, von vorneherein auf einen relativ geringen Prozentsatz der Gesamtfläche der überlappenden Lagen von Leiterbahnen beschränkt. Eine Reaktivierung wird hier also nur möglich sein, wenn sich zufälligerweise gerade in dem eng begrenzten Verbiegebereich die Kurzschlußstelle befindet. Hierdurch wird das Risiko einer ungewollten Reaktivierung eines Sicherungselementes natürlich erheblich herabgesetzt.

Bei dem erfindungsgemäßen Sicherungselement besitzen die Leiterbahnen beider Lagen im wesentlichen gleiche Abmessungen, wobei eine der Lagen bezüglich der anderen Lage umgeklappt und um 180° gedreht ist. Soll-Biegestellen werden durch diese Ausgestaltung stärker ausgeprägt. Insbesondere sind die beiden Leiterbahnen identisch, aber in entgegengesetzte Richtungen gewickelt.

Das erfindungsgemäße Sicherungselement bietet darüber hinaus auch noch weitere Vorteile. Durch die relativ große Breite der Leiterbahnen und die geringe Anzahl der Windungen von Leiterbahnen läßt sich die Fertigung wesentlich vereinfachen und ist damit kostengünstiger. Ein zusätzlicher Vorteil ergibt sich daraus, daß die größere Breite der Leiterbahnen eine verminderte Impedanz und damit einen höheren Q-Faktor des Resonanzschwingkreises bedingt Da ein höherer Q-Faktor bedeutet, daß die Schärfe des Resonanzsignals besser ausgeprägt ist, läßt sich erfindungsgemäß auch noch die Detektionsrate verbessern.

Gemäß einer vorteilhaften Weiterbildung des erfindungsgemäßen Sicherungselementes ist vorgesehen, daß der Anteil der Fläche der Leiterbahnen, die im Falle einer mechanischen Beanspruchung gebogen werden, maximal 10% der Gesamtfläche der Leiterbahnen beträgt Wie bereits oben ausgeführt, ist eine Reaktivierung um so unwahrscheinlicher, je geringer der Verbiegebereich der beiden Lagen von Leiterbahnen Ist.

Als günstig hat es sich herausgestellt, daß die Leiterbahnen in vorgegebenen Abschnitten eine größere Breite aufweisen. Die Stabilität des Sicherungselementes läßt sich hierdurch weiter erhöhen.

Eine kostengünstige und die Fertigung erleichternde Ausgestaltung des erfindungsgemäßen Sicherungselementes sieht vor, daß die Leiterbahnen aus Aluminium, insbesondere aus einer mit einer dielektrischen Beschichtung versehenen Aluminiumfolie, gefertigt sind.

Eine günstige Ausführungsform des erfindungsgemäßen Sicherungselements sieht vor, daß die beiden Leiterbahnen derart ausgebildet sind und in einem Bereich elektrisch miteinander verbunden sind, in dem die zwischen den Leiterbahnen bestehende Spannung Null ist oder zumindest ein Minimum erreicht. Üblicherweise tragen die Sicherungselemente ein Papieretikett, das zwecks Preisund oder Produktauszeichnung in eine Drucker, z.B. einem Laserdrucker, mit der entsprechenden Information bedruckt wird. Durch die elektrische Verbindung der Leiterbahnen wird erreicht, daß die Sicherungselemente nicht durch die im Laserdrucker auftretenden Gleichspannungen in ihren physikalischen Eigenschaften verändert werden. Insbesondere läßt sich durch diese Ausgestaltung vermeiden, daß die Sicherungselemente während des Bedruckens unbeabsichtigt deaktiviert werden.
Gemäß einer vorteilhaften Ausgestaltung ist zur Vermeidung einer unbeabsichtigten Deaktivierung des Sicherungselements vorgesehen, daß in dem Bereich die Leiterbahnen eine punktförmige Verbindung haben, die dort zu liegen kommt, wo die zwischen den Leiterbahnen herrschende Spannung Null ist.

Oftmals ist es jedoch infolge von auftretenden Toleranzen bei der Fertigung problematisch, die beiden Leiterbahnen exakt an dieser optimalen Stelle zu verbinden. Daher ist in einer alternativen Ausgestaltung vorgesehen, daß die beiden Leiterbahnen in dem Bereich mehrere elektrische Verbindungen haben, der Bereich also eine größere Ausdehnung hat. Die Leiterbahnen werden also über eine größere Strecke kurzgeschlossen, wodurch eine sichere elektrische Verbindung mit geringem Widerstand zwischen den Leiterbahnen geschaffen wird. Vorteilhafterweise sind die beiden Leiterbahnen in einem ihrer Endbereiche miteinander verbunden, was schaltungstechnisch gesehen in einer Reihenschaltung der Induktivitäten der beiden Leiterbahnen resultiert.

Kostengünstig läßt sich die elektrische Verbindung zwischen den beiden Leiterbahnen übrigens durch ein- bzw. mehrmalige Druckbeaufschlagung, z.B. mittels einer Stempelvorrichtung, herstellen, wobei die Stempelvorrichtung eventuell noch beheizt werden kann. Eine weitere Möglichkeit zur Erreichung einer verläßlichen elektrischen Verbindung zwischen den beiden spiralförmigen Leiterbahnen besteht darin, Löcher durch die beiden gegenüberliegenden Leiterbahnen zu stanzen.
Eine Alternative schlägt einen sogenannten Crimp-Prozeß vor, wobei ein mit Zähnen versehener, aufheizbarer Stempel auf die beiden zu verbindenden Lagen gedrückt wird. Als weitere Möglichkeit, eine elektrische Verbindung zwischen den beiden Leiterbahnen herzustellen wird folgendes vorgeschlagen: die dielektrische Schicht wird in dem bzw. den entsprechenden Bereichen auf mechanischem oder chemischem Wege entfernt.
Darüber hinaus ist es möglich, die beiden Leiterbahnen entsprechend den zuvor beschriebenen Möglichkeiten zu behandeln, bevor sie zusammengefügt werden.

Gemäß einer vorteilhaften Ausgestaltung des erfindungsgemäßen Sicherungselements wird dies gleichzeitig zur Identifizierung des gesicherten Artikels verwendet. Hierzu ist ein integrierter Schaltkreis vorgesehen, der mit dem Sicherungselement elektrisch leitend verbunden ist. Es hat sich als sehr günstig herausgestellt, wenn die elektrisch leitende Verbindung durch ein oder mehrmalige Druckbeaufschlagung mit oder ohne Wärmezufuhr oder durch Durchstanzen erreicht ist. Allgemein gesprochen, sind alle bereits zuvorgenannten Möglichkeiten zur Kontaktierung der beiden Leiterbahnen auch zur Kontaktierung zwischen integriertem Schaltkreis und Sicherungselement anwendbar. Ein Datenträger mit integriertem Schaltkreis ist übrigens bereits aus der EP 0 682 321 A2 bekannt geworden.

Die Erfindung wird anhand der nachfolgenden Figuren näher erläutert. Es zeigt:
Fig. 1: eine Explosionsdarstellung des erfindungsgemäßen Sicherungselements,
Fig. 2: eine Darstellung der Spannungsverhältnisse zwischen den beiden Leiterbahnen,
Fig. 3: eine vorteilhafte erste Ausgestaltung des erfindungsgemäßen Sicherungselements und
Fig. 4: eine vorteilhafte zweite Ausgestaltung des erfindungsgemäßen Sicherungselements.

Fig. 1 zeigt eine Explosionsdarstellung des erfindungsgemäßen Sicherungselements 1. Das Sicherungselement 1 besteht aus einer unteren Lage 2 von Leiterbahnen 4 und einer oberen Lage 3 von Leiterbahnen 5. Beide Lagen 2, 3 sind bezüglich ihrer Abmessungen nahezu identisch, jedoch sind sie in der bereits zuvor beschriebenen Art und Weise zueinander verdreht. Es ist auch möglich, daß die Breite der beiden Lagen (2, 3) von Leiterbahnen (4, 5) voneinander abweicht.

Wie in Fig.1 durch Schraffierungen verdeutlicht, erfolgt bei dem erfindungsgemäßen Sicherungselement 1 ein Verbiegen unter mechanischer Beanspruchung bevorzugt in Bereichen 21, 31, die in direkter Verlängerung zu den leiterbahnfreien Bereichen des Sicherungselementes 1 liegen. Damit werden durch Verbiegen des Sicherungselementes lediglich die schraffierten Bereiche 21 bzw. 31 der Lagen 2,3 von Leiterbahnen 4, 5 beeinflußt. Die Summe der entsprechenden Flächenbereiche ist klein im Vergleich zur Gesamtfläche der überlappenden Leiterbahnen 4, 5. Bedenkt man, daß die Deaktivierungswahrscheinlichkeit über die Gesamtfläche der überlappenden Lagen 2, 3 der Leiterbahnen 4,5 gleich groß ist, so wird nur ein geringer Bruchteil von Sicherungselementen 1 einen Kurzschluß in den schraffierten Bereichen 21, 31 aufweisen. Nur bei diesem geringen Bruchteil von Sicherungselementen 1 besteht fortan noch die Gefahr einer Reaktivierung unter mechanischer Beanspruchung.

Fig. 2 verdeutlicht die unterschiedlichen die Spannungspotentiale, die in verschiedenen Bereichen der beiden sich überlappenden Leiterbahnen 4; 5 über deren Länge während der elektromagnetischen Induktion auftreten.

Bei einem Sicherungselement 1 mit gleichmäßiger Dicke der dielektrischen Schicht 9 zwischen den Leiterbahnen 4; 5 erfolgt die Deaktivierung bevorzugt in den Endbereichen von oberer Leiterbahn 4 und unterer Leiterbahn 5, da hier die induzierte Spannung maximal ist. Haben die Leiterbahnen 4, 5 dieselben Abmessungen, sind sie jedoch entgegengesetzt gewickelt, so verschwindet das Spannungspotential im mittleren Bereich zwischen den beiden Leiterbahnen 4; 5 vollständig. Bei Anlegen eines Deaktivierungssignals sollte die Deaktivierung folglich in den Endbereichen der beiden überlappenden Leiterbahnen 4; 5 auftreten.

Daß die Deaktivierung trotz der o.g. günstigen Bedingungen in den Endbereichen der beiden überlappenden Leiterbahnen 4; 5 -statistisch gesehen- an jeder beliebigen Stelle im Überlappungsbereich auftritt, läßt sich dadurch erklären, daß die dielektrische Schicht 9 nicht gleichmäßig dick ist oder Fehlstellen, z.B. Luftblasen enthält. Beide Unregelmäßigkeiten sind die Folge von Fertigungsfehlern. Solche Fertigungsfehler können örtliche Schwachstellen und infolge von Lufteinschlüssen sogar Löcher in der dielektrischen Schicht 9 verursachen. Die dielektrische Schicht 9 bricht bei Anlegen des Deaktivierungssignals daher auch an diesen lokalen Schwachstellen zusammen, obwohl das Spannungspotential hier mitunter wesentlich niedriger ist als in den Endbereichen der beiden Leiterbahnen 4; 5.

Fig. 3 zeigt eine vorteilhafte erste Ausgestaltung des erfindungsgemäßen Sicherungselements 1 in Draufsicht. Die untere Leiterbahn 5 ist nur teilweise sichtbar und gestrichelt eingezeichnet. Nach dieser Ausführungsform sind die beiden Leiterbahnen 4; 5 in einem Bereich 7 elektrisch miteinander verbunden, der punktförmig ausgebildet ist. In dem Bereich 7 ist das Spannungspotential Null oder erreicht zumindest ein Minimum. Hierdurch läßt sich wirkungsvoll vermeiden, daß das Sicherungselement 1 bei Anlegen einer äußeren Gleichspannung, wie sie z.B. beim Bedrucken des auf dem Sicherungselement 1 angebrachten Papieretiketts in einem Drucker, insbesondere in einem Laserdrucker, auftritt, unbeabsichtigt deaktiviert wird.

Das in Fig. 3 beschriebene Sicherungelement 1 liefert nur dann eine hervorragende Detektionsrate sowie beste Deaktivierungsergebnisse, wenn die elektrische Verbindung exakt in dem Bereich 7 liegt, in dem das Spannungspotential zwischen den beiden Leiterbahnen 4; 5 Null wird. Bei einem derartigen Sicherungselements 1 sind folglich höchste Anforderungen an die Fertigungsqualität zu stellen. Liegt die elektrisches Verbindung nämlich nur etwas außerhalb des optimalen Bereichs 7, so verschlechtern sich der Q-Faktor und die Resonanzamplitude des Sicherungselements 1 - letztlich also die Detektionsrate der Sicherungselements 1.

Die in Fig. 4 gezeigte vorteilhafte zweite Ausgestaltung des erfindungsgemäßen Sicherungselements 1 beseitigt diesen Nachteil. Hier ist die punktförmige elektrische Verbindung zwischen den beiden Leiterbahnen 4; 5 durch mehrere elektrische Verbindungen, die sich entlang des Bereichs 8 befinden, ersetzt. Diese elektrische Verbindung ist daher wesentlich sicherer als die Verbindung in einem punktförmigen Bereich 7, und es ist sehr unwahrscheinlich, daß sie durch mechanische Beanspruchung des Sicherungselements 1 aufgebrochen wird. Schaltungstechnisch gesehen führt die elektrische Verbindung zu einer Reihenschaltung der Induktivitäten von oberer und unterer spiralförmiger Leiterbahn 4, 5. Das in diesem Beispiel dargestellte Sicherungselement 1 hat übrigens nur eine Windung. Diese ist so breit ausgestaltet, daß Soll-Biegestellen in Bereichen 21',31' liegen, in denen nur eine der Leiterbahnen 4; 5 verläuft.

## Patentansprüche

1. Sicherungselement für die elektronische Artikelüberwachung, bestehend aus zwei zumindest teilweise überlappend angeordneten Lagen von rechteckförmigen Leiterbahnen mit mehr als einer Windung, wobei die beiden Lagen von Leiterbahnen aus einer Metallfolie gefertigt sind, im wesentlichen gleiche Abmessungen haben, in entgegengesetzte Richtung gewickelt und miteinander verklebt sind,
**dadurch gekennzeichnet,**
**daß** die beiden Lagen von Leiterbahnen durch eine dielektrische Klebeschicht miteinander verbunden sind, die fertigungsbedingt Schwachstellen enthält, die statistisch gesehen gleichmäßig über die Fläche der überlappenden Leiterbahnen verteilt sind und an denen bei Anlegen eines Deaktivierungssignals die Deaktivierung des Sicherungselements erfolgt, und
**daß** die Festigkeit der beiden Lagen (2, 3) im Bereich der überlappenden Leiterbahnen so groß ist, daß im Falle einer mechanischen Beanspruchung ein Verbiegen der Leiterbahnen (4, 5) in Bereichen (21,31,21',31') auftritt, die in direkter Verlängerung zu den leiterbahnfreien Bereichen zwischen den Windungen der Leiterbahnen liegen.

2. Sicherungselement nach Anspruch 1,
**dadurch gekennzeichnet,**
**daß** der Anteil der Fläche der Bereiche (21,31,21',31'), in denen im Falle einer mechanischen Beanspruchung ein Verbiegen auftreten kann, maximal 10% der Gesamtfläche der Leiterbahnen (4, 5) beträgt.

3. Sicherungselement nach Anspruch 1 oder 2,
**dadurch gekennzeichnet,**
**daß** die Leiterbahnen (4, 5) in vorgegebenen Abschnitten eine größere Breite aufweisen.

4. Sicherungselement nach Anspruch 1, 2 oder 3,
**dadurch gekennzeichnet,**
**daß** die Leiterbahnen (4, 5) aus Aluminiumfolie gefertigt sind.

5. Sicherungselement nach einem der Ansprüche 1 bis 4,
**dadurch gekennzeichnet,**
**daß** die beiden Leiterbahnen (4, 5) in einem Bereich (7, 8) elektrisch miteinander verbunden sind, in dem die zwischen den Leiterbahnen (4; 5) bestehende Spannung Null ist oder zumindest ein Minimum erreicht.

6. Sicherungselement nach Anspruch 5,
**dadurch gekennzeichnet,**
**daß** die beiden Leiterbahnen (4, 5) in dem Bereich (7) eine punktförmige Verbindung haben.

7. Sicherungselement nach Anspruch 5,
**dadurch gekennzeichnet,**
**daß** die beiden Leiterbahnen (4, 5) in dem Bereich (8) mehrere elektrische Verbindungen haben.

8. Sicherungselement nach Anspruch 6 oder 7,
**dadurch gekennzeichnet,**
**daß** die Verbindung(en) innerhalb des Bereiches (7, 8) durch ein- bzw. mehrmalige Druckbeaufschlagung oder durch einen Stanzprozeß geschaffen ist (sind).

9. Sicherungselement nach Anspruch 1,
**dadurch gekennzeichnet,**
**daß** ein integrierter Schaltkreis vorgesehen ist, der mit den Leiterbahnen (4, 5) elektrisch leitend verbunden ist.

10. Sicherungselement nach Anspruch 9,
**dadurch gekennzeichnet,**
**daß** die elektrisch leitende Verbindung zwischen integriertem Schaltkreis und den Leiterbahnen (4, 5) durch ein- oder mehrmalige Druckbeaufschlagung mit oder ohne Wärmezufuhr oder durch Durchstanzen geschaffen ist.

## Claims

1. A security element for electronic article surveillance, comprising two at least partially overlapping layers of rectangular conductor strips having more than one turn, said two layers of conductor strips being manufactured from a metal foil, being of essentially like dimensions, being wound in opposing directions and being interconnected by adhesive bonding,
**characterized in that** said two layers of conductor strips are interconnected by a dielectric adhesive layer containing weak points resulting from production, which weak points, statistically seen, are uniformly distributed over the area of the overlapping conductor strips and at which the security element is deactivated on the application of a deactivation signal, and
that the strength of the two layers (2, 3) in the region of the overlapping conductor strips is of a magnitude causing the conductor strips (4, 5) to bend, when subjected to a mechanical load, in zones (21, 31, 21', 31') lying in direct extension of the areas between the turns of the conductor strips which are devoid of conductor strips.

2. The security element as claimed in claim 1,
**characterized in that** that part of the area of the zones (21, 31, 21', 31') in which bending may occur in the event of a mechanical load being applied amounts to a maximum of 10% of the total area of the conductor strips (4, 5).

3. The security element as claimed in claim 1 or 2,
**characterized in that** the conductor strips (4, 5) exhibit an increased width in predetermined sections thereof.

4. The security element as claimed in claim 1, 2 or 3,
**characterized in that** the conductor strips (4, 5) are made of aluminum foil.

5. The security element as claimed in any one of the claims 1 to 4,
**characterized in that** the two conductor strips (4, 5) are electrically interconnected in an area (7, 8) in which the voltage present between the conductor strips (4, 5) is zero or reaches at least a minimum level.

6. The security element as claimed in claim 5,
**characterized in that** the two conductor strips (4, 5) have a point-shaped connection in the area (7).

7. The security element as claimed in claim 5,
**characterized in that** the two conductor strips (4, 5) have several electrical connections in the area (8).

8. The security element as claimed in claim 6 or 7,
**characterized in that** the connection(s) within the area (7; 8) is (are) established by the application of pressure once or several times or by a punching operation.

9. The security element as claimed in claim 1,
**characterized in that** provision is made for an integrated circuit which is connected to the conductor strips (4, 5) in an electrically conductive fashion.

10. The security element as claimed in claim 9,
**characterized in that** the electrically conductive connection between the integrated circuit and the conductor strips (4, 5) is established by the application of pressure once or several times, with or without heat input, or by punching holes therethrough.

## Revendications

1. Elément de sécurité pour la surveillance électronique d' articles, constitué de deux couches de circuits conducteurs présentant plus d'une spire et se chevauchant au moins partiellement, dans lequel les deux couches de circuits conducteurs sont constituées d'un film métallique, présentant sensiblement les mêmes dimensions, sont enroulées dans un sens opposé et sont collées entre elles,
**caractérisé en ce que** les deux couches de circuits conducteurs sont reliées entre elles par des couches adhésives diélectriques, présentant des points faibles dûs à la fabrication qui, du point de vue statistique, sont répartis de manière homogène sur la surface des circuits conducteurs qui se chevauchent et sur lesquels la désactivation de l'élément de sécurité a lieu lors de l'application d'un signal de désactivation, et **en ce que** la solidité des deux couches (2, 3) dans la zone des circuits conducteurs chevauchants est tellement importante, qu'en cas d'une contrainte mécanique, une torsion des circuits conducteurs (4, 5) est générée dans des zones (21, 31, 21', 31'), qui sont situées dans le prolongement direct des zones exemptes de circuits conducteurs, entre les spires des circuits conducteurs.

2. Elément de sécurité selon la revendication 1, **caractérisé en ce que** la fraction des zones (21, 31, 21', 31'), dans lesquelles une torsion peut apparaître en cas de contrainte mécanique correspond au maximum à 10 % de la surface totale des circuits conducteurs (4, 5).

3. Elément de sécurité selon l'une quelconque des revendications 1 ou 2, **caractérisé en ce que** les circuits conducteurs (4, 5) présentent une largeur plus importante, dans des sections prédéfinies.

4. Elément de sécurité selon l'une quelconque des revendication 1, 2 ou 3, **caractérisé en ce que** les circuits conducteurs (4, 5) sont fabriqués en feuille d'aluminium.

5. Elément de sécurité selon l'une quelconque des revendications 1 à 4, **caractérisé en ce que** les deux circuits conducteurs (4, 5) sont électriquement reliés entre eux dans une zone (7, 8), dans laquelle la tension persistante entre les circuits conducteurs (4, 5) est de zéro ou atteint au moins un minimum.

6. Elément de sécurité selon la revendication 5, **caractérisé en ce que**, dans la. zone (7), les deux circuits conducteurs (4, 5) présentent une liaison en forme de points.

7. Elément de sécurité selon la revendication 5, **caractérisé en ce que** les deux circuits conducteurs (4, 5), présentent plusieurs liaisons électriques dans la zone (8).

8. Elément de sécurité selon l'une quelconque des revendications 6 ou 7, **caractérisé en ce que** les liaisons à l'intérieur de la zone (7, 8) sont créées par une ou par plusieurs mises sous pression ou par un procédé d'estampage.

9. Elément de sécurité selon la revendication 1, **caractérisé en ce qu'**un circuit intégré qui est relié de manière électrique et conductrice avec les circuits conducteurs (4, 5) est prévu.

10. Elément de sécurité selon la revendication 9, **caractérisé en ce que** la liaison électrique conductrice entre le circuit intégré et les circuits conducteurs (4, 5) est créée par une ou par plusieurs mises sous pression, avec ou sans apport thermique, ou par estampage.
